# EUROPÄISCHE PATENTSCHRIFT

(11) **EP 1 085 150 B1**
(45) Veröffentlichungstag und Bekanntmachung des Hinweises auf die Patenterteilung: **10.04.2002**
(21) Anmeldenummer: 00890286.8
(22) Anmeldetag: 19.09.2000
(51) Int. Cl.: E05C 9/02, E05B 15/04

(54) **Drückerbetätigbares Mehrriegelschloss mit Federanordnung**
Handle-operable multi-bolt lock with spring arrangement
Serrure à plusieurs pênes actionnée par poignée avec aménagement de ressorts

(30) Priorität: 20.09.1999 AT 160299
(43) Veröffentlichungstag der Anmeldung: 21.03.2001
(73) Patentinhaber: ROTO FRANK EISENWARENFABRIK AKTIENGESELLSCHAFT, 8401 Kalsdorf bei Graz (AT)
(72) Erfinder: Hötzl, Manfred, 8055 Graz (AT); Bombardella, Andreas, 8401 Kalsdorf (AT)
(74) Vertreter: Müllner, Erwin, Dr.

(56) Entgegenhaltungen:
- EP-A- 0 715 048
- DE-U- 9 112 547
- FR-A- 2 242 549
- FR-A- 2 632 005

## Beschreibung

Die Erfindung betrifft ein drückerbetätigbares Mehrriegelschloss mit Federanordnung zur Rückführung des Drückers aus der niedergedrückten und aus der hochgeschwenkten Stellung in eine neutrale Mittelstellung, mit einem in einem Schlossgehäuse geführten Schieber, in den mindestens ein Mitnehmer einer Drückernuss in der Art eines Zahnstangengetriebes eingreift und mit entgegenwirkenden Schraubenfedern, die sich mit einem Ende am Gehäuse bzw. an einem ortsfesten Gehäuseteil und mit dem anderen Ende an dem Schieber oder einem mit dem Schieber verbundenen Bauteil abstützen.

Bei drückerbetätigten Mehrriegelverschlüssen werden die Schubstangen nicht durch die Drehung eines Schlüssels, sondern durch Niederdrücken oder Anheben (Hochschwenken) des Drückers aus der neutralen Stellung verschoben. Der Drücker betätigt über eine Drückernuss die Falle und die Schubstangen. Anfangs war es üblich, den Drücker in der Verschluss-Stellung in seiner senkrecht nach oben weisenden Stellung zu belassen, zumal dadurch sofort die Sperrstellung der Mehrfachverriegelung erkennbar war. Heute werden Ausführungen eines Mehrriegelschlosses bevorzugt, bei welchen der Drücker sowohl beim Fallenrückzug als auch bei Verriegelung in die neutrale Mittelstellung (horizontale Drückerposition) zurückgeführt wird. Dazu werden Federn verwendet, die einander entgegenwirken, sodass sowohl ein Niederdrücken als auch ein Anheben des Drückers eine Rückstellkraft zur Folge hat. Im Schlossgehäuse müsste Platz für zwei Federn geschaffen werden. Ferner war bei den bekannten Ausführungen die neutrale Drückerposition "schwimmend" weil ja infolge der Schwenkbarkeit nach oben und nach unten definierte Anschläge für die neutrale Stellung nicht vorgesehen werden konnten.

Die Erfindung zielt darauf ab, eine kompakte Schlosskonstruktion unter Verwendung möglichst vieler Bauelemente des schlüsselbetätigten Mehrriegelschlosses vorzusehen, die zudem noch eine definierte neutrale Mittellage des Drückers ermöglicht. Dies wird dadurch erreicht, dass zwei Schraubenfedern mit radialem Abstand zueinander konzentrisch übereinander liegen und jeweils unabhängig und unbeeinflusst voneinander entgegengesetzte Kräfte, wie eine Zugkraft bzw. eine Druckkraft, auf den Schieber aufbringen. Die eine Feder wirkt nur beim Niederdrücken des Drückers, die andere nur beim Hochschwenken des Drückers. Beide Federn führen den Drücker in die neutrale (horizontale) Mittellage. Da die beiden Federn nicht etwa jeweils gleichzeitig zur Funktion kommen, kann eine definierte neutrale Lage erreicht werden. Es ist zweckmäßig, wenn die Schraubenfedern unterschiedlich stark ausgebildet sind, wobei die überschobene außen liegende Schraubenfeder für das Rückstellen der niedergedrückten Drückerposition stärker und die innen liegenden Schraubenfeder für das Rückstellen der angehobenen Drückerposition schwächer ausgebildet ist. Da beim Rückführen des Drückers aus der hochgeschwenkten Stellung die Schwerkraft mithilft, kann die Rückstellkraft der Feder geringer sein. Eine konkrete, besonders zweckmäßige Ausführungsform ist dadurch gekennzeichnet, dass eine Hülse an einem Ende des Schiebers, diesen in axialer Richtung überragend bis zu einem Mitnehmer am Schieberende verschiebbar gelagert ist, dass das stirnseitige Ende der Hülse offen ist und einen radial ausgerichteten Flansch aufweist, dass die Schraubenfeder mit dem größeren Durchmesser die Hülse mit Spiel umgreift und mit ihrem, dem gehäusefest abgestützten Ende gegenüberliegenden Ende, an dem Flansch anliegt und dass die Schraubenfeder mit dem kleineren Durchmesser in das Innere des Hülse eingreift und mit ihrem dem gehäusefest abgestützten Ende gegenüberliegenden Ende an dem Mitnehmer des Schiebers anliegt. Diese Hülse ist in der Art eines Federtopfes ausgebildet und es schließt an den kreiszylindrischen Hülsenmantel ein Hülsenboden an, der mittig geschlitzt ist und durch welchen der Schieber durchgreift, um in einem Mitnehmer etwa in der Art eines scheibenförmigen Kopfes zu enden. Beim Niederdrücken des Drückers wird die Hülse bzw. der Hülsentopf von dem nussbetätigten Schieber nach unten mitgenommen. Der Flansch der Hülse drückt die Schraubenfeder zusammen. Beim Loslassen des Drückers führt die Schraubenfeder die Hülse nach oben, die den Schieber mitzieht und damit den Drücker in die Horizontale rückstellt.

Wenn der Drücker angehoben wird (Verschluss-Stellung des Mehrriegelschlosses), dann bleibt die Hülse ortsunverändert. Lediglich im Inneren der Hülse fährt der Schieber mit seinem Kopf stempelartig nach oben, sodass die im Inneren der Hülse liegende Feder zusammengedrückt wird. Wenn am Ende des Hochschwenkens der Drücker losgelassen wird, dann drückt diese Feder den Stempel bzw. Kopf des Schiebers nach unten, bis der Kopf am Boden der Hülse ansteht.

Die Hülse selbst kann bei entspannter bzw. etwas vorgespannter außen liegender Feder an einem gehäusefesten Anschlag anliegen, sodass die Rückstellung aus der niedergedrückten Lage durch die außen liegende Feder definiert bis zu diesem Anschlag erfolgt.

Ein Ausführungsbeispiel eines erfindungsgemäß ausgestatteten Mehrriegelschlosses ist in den Zeichnungen dargestellt.

Fig. 1 zeigt eine Teilansicht eines Mehrriegelschlosses in der neutralen, stabilen Mittellage des Drückers, Fig. 2 in der niedergedrückten Drückerposition (öffnen) und Fig. 3 in der angehobenen, hochgeschwenkten Drückerposition (verschlossen).

Ein Mehrriegelschloss mit Drückerbetätigung umfasst ein Schlossgehäuse 1 mit Stulp 2, wobei im Schlossgehäuse 1 eine Drückernuss 3 mit Vierkantausnehmung für einen Drücker drehbar gelagert ist. Eine Falle 4 ist beim Niederdrücken des Drückers (Fig. 2) rückziehbar. Dazu ist ein Hebelsystem zwischen Drückernuss 3 und Falle 4 vorgesehen. Beim Niederdrücken des Drückers ist die Drückernuss 3 gegenüber einem Hebel 5 freigestellt. Ein Mitnehmer 6 der Drückernuss 3 bewegt sich in einem Bogenschlitz 7 des Hebels 5. Dieser Hebel ist an einer Schubstange 8 angelenkt. Schwenkt man den Drücker hoch (Fig. 3), dann wird die Schubstange 8 nach unten in die Sperrstellung ausgeschoben. Über ein Getriebe kann eine zweite Schubstange gleichzeitig nach oben geschoben werden (nicht dargestellt). Die Falle 4 bleibt dabei in ihrer ausgeschobenen Stellung.

Die Drückernuss 3 bzw. der Drücker muss bei jeder Drückerbetätigung nach unten und nach oben in seine neutrale Ausgangslage (horizontale Mittelstellung) zurückgeführt werden. Dazu ist ein Federsystem vorgesehen, das äußerst Platz sparend ausgeführt ist und sehr viele Bauteile eines schlüsselbetätigbaren Mehrriegelschlosses verwendet, sodass die Herstellkosten und die Lagerhaltung optimiert werden kann. Zur Drückerrückstellung ist die Drückernuss 3 mit weiteren Mitnehmern, insbesondere Nocken 9, 10 ausgestattet, die bei Drehung der Drückernuss in Ausnehmungen eines tangential zur Drückernuss 3 geführten Schiebers 11 greifen. Der Schieber 11 führt damit eine der Drehung der Drückernuss 3 entsprechende lineare Bewegung aus. Wie bei schlüsselbetätigbaren Mehrriegelschlössern oder anderen Einstemmschlössern greift eine kreiszylindrische Schraubenfeder 12 zur Rückstellung des niedergedrückten Drückers (Fig. 2) am oberen Ende des Schiebers 11 an und zwar hier zum Unterschied gegenüber den bekannten Ausführungen an einem Flansch 13 einer Hülse 14, deren Boden der Schieber 11 mit Spiel durchsetzt. Der Schieber 11 endet im Inneren der Hülse 14 mit einem verbreiterten Kopf als Mitnehmer 15. Da die Schraubenfeder 12 fußseitig am Schlossgehäuse 1 abgestützt ist, wird die Schraubenfeder 12 beim Niederdrücken des Drückers (Fig. 2) zusammengedrückt. Nach dem Loslassen des Drückers drückt die Schraubenfeder 12 den Flansch 13 nach oben - und damit ebenso die Hülse 14, sowie über den am Hülsenboden anliegenden Mitnehmer 15 auch den Schieber 11. Dieser hat die Funktion einer Zahnstange, die die Drückernuss 3 (Ritzel) aus der Position nach Fig. 2 in die Position nach Fig. 1 zurückdreht. Der Drücker befindet sich damit wieder in seiner Ausgangslage. Die Hülse 14 steht oben an einem gehäusefesten Anschlag an, sodass die Ausgangslage des Drückers definiert und unter Vorspannung der Schraubenfeder 12 gehalten ist.

Zum Rückstellen der angehobenen Drückerposition gemäß Fig. 3 ist eine oben gehäusefest abgestützte, konzentrisch zur Schraubenfeder 12 liegende weitere Schraubenfeder 16 vorgesehen, die in das Innere der Hülse 14 von oben eingreift und sich kopfseitig am Mitnehmer 15 des Schiebers 11 abstützt. Nur beim Niederdrücken des Drückers (Fig. 2) hebt der Mitnehmer 15 von der Schraubenfeder 16 ab und weicht bei gleichzeitigem Spannen der Schraubenfeder 12 zurück. Bei dem hier in Rede stehenden Hochschwenken des Drückers in die Position nach Fig. 3 bleibt die stirnseitig an ihrem gehäusefesten Anschlag anliegende Hülse 14 in ihrer Lage, während der Schieber 11 im Inneren der Hülse 14 mit seinem Mitnehmer 15 vom Hülsenboden abhebt und die Schraubenfeder 16 spannt (Fig. 3). Wird der Drücker losgelassen, dann führt diese Schraubenfeder 16, unterstützt durch die Schwerkraft, den Drücker in die Grundstellung (Fig. 1) zurück.

Da die beiden kreiszylindrischen Schraubenfedern 12 und 16 konzentrisch ineinander liegen, ist der Platzbedarf im Schlossgehäuse 1 nicht größer als bei einem gewöhnlichen Einstemmschloss (Mehrriegelschloss) etwa mit Schlüsselbetätigung der Schubstangen 8. Die Ausführung ist so gestaltet, dass die beiden Schraubenfedern 12 und 16 unabhängig voneinander und ohne gegenseitige Beeinflussung zur Wirkung kommen. Sie greifen jeweils mit Freistellungen für die Gegenrichtung an dem Schieber 11 an. Diese Freistellung wird beim Ausführungsbeispiel zum einen durch den die Hülse 14 nur in einer Richtung mitnehmenden Schieber 11 und zum anderen durch das Abheben des Mitnehmers 15 von der Schraubenfeder 16 erreicht.

## Patentansprüche

1. Drückerbetätigbares Mehrriegelschloss mit Federanordnung zur Rückführung des Drückers aus der niedergedrückten und aus der hochgeschwenkten Stellung in eine neutrale Mittelstellung, mit einem in einem Schlossgehäuse geführten Schieber (11), in den mindestens ein Mitnehmer (9,10) einer Drückernuss (3) in der Art eines Zahnstangengetriebes eingreift und mit entgegenwirkenden Schraubenfedern (12,16), die sich mit einem Ende am Gehäuse (1) bzw. an einem ortsfesten Gehäuseteil und mit dem anderen Ende an dem Schieber (11) oder einem mit dem Schieber verbundenen Bauteil abstützen,
**dadurch gekennzeichnet, dass** zwei Schraubenfedern (12, 16) mit radialem Abstand zueinander konzentrisch übereinander liegen und jeweils unabhängig und unbeeinflusst voneinander entgegengesetzte Kräfte, wie eine Zugkraft bzw. eine Druckkraft, auf den Schieber (11) aufbringen.

2. Mehrriegelschloss nach Anspruch 1, **dadurch gekennzeichnet, dass** die Schraubenfedern (12, 16) unterschiedlich stark ausgebildet sind, wobei die überschobene außen liegende Schraubenfeder (12) für das Rückstellen der niedergedrückten Drückerposition stärker und die innen liegenden Schraubenfeder (16) für das Rückstellen der angehobenen Drückerposition schwächer ausgebildet ist.

3. Mehrriegelschloss nach den Ansprüchen 1 oder 2, **dadurch gekennzeichnet, dass** eine Hülse (14) an einem Ende des Schiebers (11), diesen in axialer Richtung überragend bis zu einem Mitnehmer (15) am Schieberende verschiebbar gelagert ist, dass das stirnseitige Ende der Hülse (14) offen ist und einen radial ausgerichteten Flansch (13) aufweist, dass die Schraubenfeder (12) mit dem größeren Durchmesser die Hülse (14) mit Spiel umgreift und mit ihrem, dem gehäusefest abgestützten Ende gegenüberliegenden Ende, an dem Flansch (13) anliegt und dass die Schraubenfeder (16) mit dem kleineren Durchmesser in das Innere des Hülse (14) eingreift und mit ihrem dem gehäusefest abgestützten Ende gegenüberliegenden Ende an dem Mitnehmer des Schiebers anliegt.

4. Mehrriegelschloss nach Anspruch 3, **dadurch gekennzeichnet, dass** die Hülse (14) topfartig ausgebildet ist und der Schieber (11) mit Spiel durch den Hülsenboden durchgreift und dass im Inneren der Hülse (14) am Schieber (11) der Mitnehmer (15), beispielsweise in Form eines verbreiterten, stempelartigen Kopfes, vorgesehen ist.

## Claims

1. Latch-operated multiple bolt lock with spring arrangement for restoring the latch from the depressed and raised positions to a neutral central position, with a slide bar (11) guided in a lock housing and into which at least one dog (9, 10) of a latch nut (3) engages in the manner of a rack-and-pinion gear and with opposing helical springs (12, 16) which bear by one end on the housing (1) or on a fixed housing-part and by the other end on the slide bar (11) or on a component connected to the slide bar, **characterized in that** two helical springs (12, 16) are arranged concentrically one around the other with radial clearance from one another, each exerting, independently of and uninfluenced by one another, opposed forces, such as a tension force and a compression force respectively, on the slide bar (11).

2. Multiple bolt lock according to Claim 1, **characterized in that** the helical springs (12, 16) are of different strengths, the surrounding, outer helical spring (12) for restoring the latch from its depressed position being the stronger of the two and the inner helical spring (16) for restoring the latch from its raised position being the weaker.

3. Multiple bolt lock according to Claim 1 or 2, **characterized in that** a sleeve (14) is mounted on one end of the slide bar (11) so that it projects beyond the slide bar in the axial direction and is displaceable as far as a catch (15) on the end of the slide bar, **in that** the end of the sleeve (14) is open and has a radially orientated flange (13), **in that** the helical spring (12) with the larger diameter clasps the sleeve (14) with play and rests on the flange (13) by its end opposite to the end which bears on the fixed housing and **in that** the helical spring (16) with the smaller diameter engages in the interior of the sleeve (14) and rests on the catch of the slide bar its end opposite to the end bears on the fixed housing.

4. Multiple bolt lock according to Claim 3, **characterized in that** the sleeve (14) is pot-shaped and the slide bar (11) reaches through the sleeve bottom with play and **in that** the catch (15), for example in the form of a widened plunger-like head, is provided on the slide bar (11) inside the sleeve (14).

## Revendications

1. Serrure à plusieurs pênes actionnable par poignée, avec un mécanisme à élasticité pour effectuer le rappel de la poignée de la position enfoncée et de la position relevée en une position médiane neutre, avec un coulisseau (11) guidé dans un boîtier de serrure, coulisseau dans lequel un élément d'entraînement (9, 10) d'un fouillot (3) s'engage, à la façon d'une transmission à crémaillère, et avec des ressorts hélicoïdaux (12, 16) agissant en sens inverse, qui prennent appui, par une extrémité, sur le boîtier (1) ou sur une partie de boîtier localement fixe et, par l'autre extrémité, sur le coulisseau (11) ou un composant relié au coulisseau, **caractérisée en ce que** deux ressorts hélicoïdaux (12, 13) se recouvrent concentriquement à distance radiale l'un de l'autre et appliquent chacun sur le coulisseau (11), indépendamment et sans être influencés, des efforts opposés l'un à l'autre, tels qu'une force de traction ou une force de compression.

2. Serrure à plusieurs pênes selon la revendication 1, **caractérisée en ce que** les ressorts hélicoïdaux (12, 16) ont une raideur différente, le ressort hélicoïdal (12) placé à l'extérieur, prévu pour le rappel de la position de poignée enfoncée, étant plus raide et le ressort hélicoïdal (16) placé à l'intérieur, prévu pour le rappel de la position de poussoir levée, étant moins raide.

3. Serrure à plusieurs pênes selon la revendication 1 ou 2, **caractérisée en ce qu'**une douille (14) est montée de façon déplaçable sur une extrémité du coulisseau (11), en dépassant de celui-ci en direction axiale jusqu'à un élément d'entraînement (15) à l'extrémité de coulisseau, **en ce que** l'extrémité située côté frontal de la douille (14) est ouverte et présente une bride (13) orientée radialement, **en ce que** le ressort hélicoïdal (12) ayant le plus grand diamètre entoure avec du jeu la douille (14) et, par son extrémité, opposée à l'extrémité prenant appui de façon fixe sur le boîtier, appuie sur la bride (13), et **en ce que** le ressort hélicoïdal (16) ayant le plus petit diamètre s'engage à l'intérieur de la douille (14) et, par son extrémité opposée à l'extrémité prenant appui de façon fixe sur le boîtier, appuie sur l'élément d'entraînement du coulisseau.

4. Serrure à plusieurs pênes selon la revendication 3, **caractérisé en ce que** la douille (14) est réalisée à la façon d'un pot et le coulisseau (11) traverse avec du jeu le fond de douille, et **en ce qu'**à l'intérieur de la douille (14), sur le coulisseau (11), est prévu l'élément d'entraînement (15), par exemple réalisé sous la forme d'une tête du genre d'un poinçon, élargie.
